# FASCICULE DE BREVET EUROPEEN

(11) **EP 2 177 249 B1**
(45) Date de publication et mention de la délivrance du brevet: **08.12.2010**
(21) Numéro de dépôt: 08290973.0
(22) Date de dépôt: 15.10.2008
(51) Int. Cl.: A63F 9/10, A63H 33/38, B42D 1/00

(54) **Livre puzzle pour enfants**
Puzzlebuch für Kinder
Puzzle book for children

(43) Date de publication de la demande: 21.04.2010
(73) Titulaire: Legrand, Christian Noël Guy, 11110 Nonthaburi (TH)
(72) Inventeur: Legrand, Christian Noël Guy, 11110 Nonthaburi (TH)
(74) Mandataire: Serin, Jean-Pierre

(56) Documents cités:
- GB-A- 2 309 934
- GB-A- 2 310 074
- US-A- 5 653 471
- US-A- 6 105 790
- US-B1- 6 390 507

## Description

L'invention concerne un puzzle et plus particulièrement un livre puzzle pour enfants.

On connaît des puzzles pour enfants réalisés dans une planche constituée d'une feuille de mousse d'éthylène acétate de vinyle (EVA) dont chaque face est recouverte d'une feuille de papier ou de carton dont l'une au moins porte l'image imprimée à découper pour former le puzzle.

Un procédé de réalisation de ces puzzles à été décrit dans la demande de brevet européenne n° 08290566.2 du même déposant. Cette demande décrit également un livre pour enfants dont les pages sont constituées par des planches telles que décrites ci-dessus.

On connaît également un livre puzzle dont certaines pages comportent, sur une face, une image avec une pièce de puzzle unique qui, une fois enlevée de son logement dans la feuille de mousse EVA, laisse apparaître une autre image sur le fond dudit logement, ce fond étant constitué par la feuille de papier ou de carton collée sur la face opposée de la feuille de mousse EVA.

A partir de cet art antérieur, l'invention vise à perfectionner ce livre puzzle pour procurer un plus grand nombre d'images à découvrir par l'enfant.

Ce but est atteint pour un livre puzzle du type précité en ce que la planche la planche présente au moins une découpe, pratiquée dans la feuille de mousse et l'une des feuilles de papier ou de carton, pour recevoir un élément de même forme, ledit élément étant constitué par un mini livre, permettant à l'enfant de découvrir plusieurs images dans chaque page du livre en extrayant le mini livre et en le feuilletant.

Selon une caractéristique particulière de l'invention, la feuille de papier ou de carton non découpée présente une image sur sa face collée sur la feuille de mousse EVA, image apparaissant au fond de la découpe lorsque l'enfant enlève le mini livre de l'autre côté de la page.

Selon une forme particulière de réalisation de l'invention, la planche constituant la page comporte plusieurs découpes permettant de placer autant de mini livres dans chaque page.

L'invention est expliquée ci-après au moyen d'un exemple de réalisation représenté sur le dessin annexé montrant :
Figure 1 : Le livre puzzle selon l'invention, avec la pièce de puzzle, constituée par le mini livre, dans son logement ;
Figure 2 : Le livre puzzle selon l'invention, avec la pièce de puzzle retirée de son logement et le mini livre ouvert.

Sur la figure 1, est représenté le livre puzzle 1 ouvert montrant les pages 2 et 3. Comme on le voit sur la figure, une page 2 comporte une découpe 5, dont forme est adaptée à l'image que l'on veut présenter, image qui se trouve sur la pièce de puzzle 4.

Comme on le voit sur la figure 2, la pièce de puzzle 4, qui a été retirée de la découpe 5, est constituée d'un mini livre dont les pages 6 portent des images, de préférence en rapport avec celle de la page supérieure du mini livre 4, apparaissant lorsque celui-ci est rangé dans l'évidemment 5. Le fond 8 de l'évidemment 5 laisse apparaître une image supplémentaire lorsque la pièce de puzzle, ou le mini livre, 4 est retirée.

Afin de faciliter l'extraction du mini livre 4 de la découpe 5, il est prévu au bord de celle-ci une zone 7 non remplie par la pièce 4, dans laquelle l'enfant peut introduire l'extrémité d'un doit pour tirer vers le haut la pièce 4 et l'extraire.

En fonction de la taille du livre puzzle, on peut concevoir plusieurs pièces de puzzle par page et donc plusieurs mini livres, ce qui augmente le nombre d'images que l'enfant peut examiner.

## Revendications

1. Livre puzzle (1) pour enfants, dont les pages (2) sont réalisées sous forme de planches constituées de feuilles en mousse d'éthylène acétate de vinyle (EVA) dont chaque face est couverte d'une feuille de papier ou de carton dont l'une au moins présente une image imprimée sur sa face libre **caractérisé en ce que** la planche constituant chaque page (2) présente au moins une découpe (5), pratiquée dans la feuille de mousse et l'une des feuilles de papier ou de carton, pour recevoir un élément de puzzle de même forme (4), ledit élément (4) étant constitué par un mini livre, permettant à l'enfant de découvrir plusieurs images dans chaque page du livre en extrayant le mini livre et en le feuilletant.

2. Livre puzzle pour enfants selon la revendication 1, **caractérisé en ce que** la feuille de papier ou de carton non découpée présente une image sur sa face collée sur la feuille de mousse EVA, image apparaissant au fond (8) de la découpe lorsque l'enfant enlève le mini livre (4) de l'autre côté de la page (2).

3. Livre puzzle selon l'une des revendications 1 et 2, **caractérisé en ce que** la planche constituant la page comporte plusieurs découpes (5) permettant de placer autant de mini livres dans chaque page (2).

## Claims

1. A puzzle book (1) for children, whereof the pages (2) are made in the form of boards made up of ethylene vinyl acetate (EVA) foam sheets whereof each face is covered with a sheet of paper or cardboard, at least one of which has an image printed on its free face, **characterized in that** the board constituting each page (2) has at least one recess (5), formed in the foam sheet and one of the paper or cardboard sheets, to receive a puzzle piece of the same shape (4), said piece (4) being formed by a mini book, allowing the child to discover several images on each page of the book by removing the mini book and flipping through it.

2. The puzzle book for children according to claim 1, **characterized in that** the sheet of paper or cardboard without recesses has an image on its face stuck on the EVA foam sheet, the image appearing at the bottom (8) of the recess when the child removes the mini book (4) from the other side of the page (2).

3. The puzzle book according to one of claims 1 and 2, **characterized in that** the board forming the page includes several recesses (5) making it possible to place as many mini books in each page (2).

## Patentansprüche

1. Puzzlebuch (1) für Kinder, dessen Blätter (2) in Form von Tafeln, die aus Bögen aus Ethylenvinylacetatschaum (EVA) bestehen, von denen jede Seite mit einem Papier- oder Pappbogen bedeckt ist, von denen mindestens einer ein auf seiner freien Seite gedrucktes Bild aufweist, **dadurch gekennzeichnet, dass** die Tafel, die jedes Blatt (2) darstellt, mindestens einen Ausschnitt (5) aufweist, der in den Schaumbogen und einen der Papier- oder Pappbögen eingearbeitet ist, um ein Puzzleelement derselben Form (4) aufzunehmen, wobei das Element (4) von einem Minibuch gebildet wird, das es dem Kind erlaubt, mehrere Bilder in jedem Blatt des Buchs zu entdecken, indem es das Minibuch herausnimmt und darin blättert.

2. Puzzlebuch für Kinder nach Anspruch 1, **dadurch gekennzeichnet, dass** der nicht ausgeschnittene Papier- oder Pappbogen auf seiner auf den EVA-Schaumbogen geklebten Seite ein Bild aufweist, wobei das Bild auf dem Boden (8) des Ausschnitts erscheint, wenn das Kind das Minibuch (4) auf der anderen Seite des Blatts (2) entnimmt.

3. Puzzlebuch nach einem der Ansprüche 1 und 2, **dadurch gekennzeichnet, dass** die das Blatt bildende Tafel mehrere Ausschnitte (5) aufweist, die es erlauben, ebenso viele Minibücher in jedes Blatt (2) zu platzieren.
